# EUROPÄISCHE PATENTSCHRIFT

(11) **EP 0 016 329 B1**
(45) Veröffentlichungstag und Bekanntmachung des Hinweises auf die Patenterteilung: **10.11.1982**
(21) Anmeldenummer: 80100602.4
(22) Anmeldetag: 06.02.1980
(51) Int. Cl.: H05B 1/02, F24C 7/08

(54) **Schalteinrichtung zur Abstufung der Einschaltdauer der Beheizung eines Elektrogerätes**
Switching unit for stepwise selection of the switched-on time of the heating of an electrical apparatus
Circuit pour enclancher de manière graduée le temps de fermeture du circuit de chauffage d'un appareil électrique

(30) Priorität: 24.02.1979 DE 2907340
(43) Veröffentlichungstag der Anmeldung: 01.10.1980
(73) Patentinhaber: Bosch-Siemens Hausgeräte GmbH, 81669 München (DE)
(72) Erfinder: Schembera, Friedrich, D-7519 Walzbachtal 2 (DE)
(74) Vertreter: Seemüller, Walter

## Beschreibung

Die Erfindung bezieht sich auf eine Schalteinrichtung zur abgestuften Einschaltdauer der Beheizung eines Elektrogerätes, insbesondere einer Elektrokochplatte, mit einem als 7-Taktschalter ausgebildeten Mehrfachkontaktschalter.

Aus der DE-C-2 105 638 ist eine elektrische Schafteinrichtung zum Einschalten unterschiedlicher Leistungsstufen für eine Elektrockochplatte bekannt, die mit wenigstens drei Heizwiderständen bestückt ist. Die einzelnen Leistungsstufen werden bei dieser Elektrokochplatte über einen 7-Taktschalter durch Serien-, Parallel- oder Einzelschaltung der Heizwiderstände erzielt. Die niederen Leistungsstufen werden dabei durch Serienschaltung, während die höheren Leistungsstufen durch Einzel- oder Parallelschaltung der drei Heizwiderstände erreicht werden.

Weiterhin ist eine Regeleinrichtung für elektrische Kochplatten mit einem einzigen Heizwiderstand aus der DE-B2-2 557 133 bekannt, der bis zu einer bestimmten Kochplattentemperatur unmittelbar an das Stromnetz angeschlossen ist und der mit Erreichen dieser Temperatur durch Öffnen eines temperaturabhängigen Schalters dann über einen Leistungsregiertaktmässig mit Heizleistung beaufschlagt wird.

Im Zuge neuer Technologien, insbesondere neuer Kochstellenlösungen, z.B. Glaskeramikkochstellen, bereitet es nun erhebliche Schwierigkeiten, mehrere Heizwiderstände in einer Kochstelle unterzubringen. Man ist daher gezwungen, die gesamte Leistung einer Kochstelle mit einem Heizwiderstand zu erbringen, so dass die Lösung einer Leistungsregelung für eine solche Kochstelle ausscheidet. Für derartige sogen. Einkreis-Heizringe bieten sich stufenlose Bimetallregler mit einer relativen Einschaltzeit zwischen 100- und 8% ED an. Diese stufenlosen Regler erfordern aber einen hohen Aufwand. Ausserdem ergeben sich hier dann Schwierigkeiten in der Lagerhaltung von zuordnenbaren Steuergeräten, da je nach Art der Kochstelle, entweder 7-Taktschalter oder stufanlose Regler benötigt werden.

Hier will die Erfindung Abhilfe schaffen. Die Erfindung, wie sie in den Ansprüchen gekennzeichnet ist, löst die Aufgabe, eine Schalteinrichtung zur abgestuften Einschaltdauer der Beheizung eines Elektrogerätes zu schaffen, so dass mit einem als 7-Taktschatter ausgebildeten Mehrfachkontaktschalter unterschiedliche Leistungen auch bei einer Kochplatte mit einem einzigen Heizwiderstand steuerbar sind.

Die durch die Erfindung erreichten Vorteile sind im wesentliche darin zu sehen, dass aufbauend auf den als 7-Taktschalter ausgebildeten Mehrfachkontaktschalter der zyklische Leistungsschalter in einfacher Weise unterschiedliche Leistungen bei einer sogen. Einkreisheizung durch eine abgestufte Einschaltdauer ermöglicht, so dass, abgesehen von der Verbilligung gegenüber dem Bimetallregler, der ansonsten nur für Mehrkreisheizungen vorgesehene 7-Taktschalter auch hier Verwendung finden kann. Damit wird für die Fertigung eine vereinfachte und kostensparende Lagerhaltung erzielt.

Im folgenden wird die Erfindung anhand von einer lediglich. einen Ausführungsweg darstellenden Zeichnung näher erläutert.

Es zeigt
Figur 1 die Schaltung von vier mit je einem einzigen Heizwiderstand versehenen Elektrokochplatten,
Figur 2 das Schliessschema eines als 7-Taktschalter ausgebildeten Mehrfachkontaktschalters,
Fig. 3 die Zuordnung der Schaltnocken zum Leistungsschalter.

In der in Figur 1 dargestellten Schaltung sind mit 1 bis 5 die Anschlussklemmen für ein Drei-Phasennetz bezeichnet. An den Anschlussklemmen 1,2,3 sind die Phasen R, S, Twährend an den Anschlussklemmen 4 und 5 der Mittelpunktsleiter MP angeschlossen ist. In üblicher Weise kann eine Sterndreieck-Schaltung einschliesslich Einphasenausführung vorgenommen werden.

Den vier nicht dargestellten Kochstellen ist je ein einziger Heizwiderstand 6 zugeordnet, wobei je zwei Heizwiderstände zweier Kochstellen parallel geschaltet sind und je eine Parallelschaltung zwischen den Anschlussklemmen 1 und 5 und 2 und 5 liegt. Eine nicht dargestellte Backofenbeheizung kann auf die Anschlussklemmen 3 und 4 gelegt werden. Die Heizwiderstände 6 sind an den Ausgangsklemmen S6, S8 von als 7-Taktschalter ausgebildeten Mehrfachkontaktschaltem 7 angeschlossen. Die Eingangsklemmen S1 bis S5 der Mehrfachkontaktschalter 7 sind in einem Schaltkreis über eine der Eingangsklemmen S4 unmittelbar an die Netzspannung gelegt und sind in anderen Schaltkreisen über zyklische Leistungsschalter 8 mit den Phasenleitern R, S bzw. dem Mittelpunktsleiter MP verbunden.

Die Leistungsschalter 8 bestehen aus Schaltkontakte betätigende Kurvenscheiben, die über einen Getriebemotor M angetrieben werden. Anstelle des Getriebemotors kann auch ein Schwingantrieb in Form eines Bimetallschalters oder eines Schwingankers Verwendung finden.

Der Getriebemotor M liegt mit einer parallel geschalteten Anzeigelampe 9 unmittelbar an Phase und über die parallel geschalteten Ausgangsklemmen S7 der Mehrfachkontaktschalter 7 am Mittelpunktsleiter MP an.

In Figur 2 ist das Schliessschema der Kontakte eines Mehrfachkontaktschalters 7 dargestellt. Die Kontakte sind mit a bis f bezeichnet. Der Kontakt c ist in jeder Stellung geschlossen und legt den Motor M und die Signallampe 9 an Spannung. Bei geschlossenem Kontakt b und e ist der Heizwiderstand 6 unmittelbar an die Netzspannung gelegt. Die Kontakte sind so angeordnet, dass jeweils durch Schliessen von zwei weiteren Kontakten zum Kontakt c eine Heizleistung entsprechend 8 bis 60% Einschaltdauer erreicht wird.

Figur 3 zeigt die relative Zuordnung der Schaltnocken zum Umfang der Nockenschaltung. Die Schaltnocken können dabei auf einer gemeinsamen Walze oder getrennten Scheiben angeordnet werden. Die Einschaltdauer von 12% und 8% ergibt sich aus der Überlappung der Nocken für 60%, 40% und 40%, 16%.

## Patentansprüche

1. Schalteinrichtung zur Abstufung der Einschaltdauer der Beheizung eines Elektrogerätes, insbesondere einer Elektrokochplatte, mit einem als 7-Taktschalter ausgebildeten Mehrfachkontaktschalter (7), dadurch gekennzeichnet, dass die Beheizung aus einem einzigen Heizwiderstand (6) gebildet ist, der an Ausgangsklemmen (S6, S8) des Mehrfachkontaktschalters (7) angeschlossen ist und dass die Eingangsklemmen (S1 bis S5) des Mehrfachkontaktschatters (7) in einem Schaltkreis für eine volle Heizleistung unmittelbar und in anderen Schaltkreisen zur Abstufung der Einschaltdauer und damit für unterschiedliche Heizleistungen über zyklische Leistungsschalter (8) an die Netzspannung legbar sind.

2. Schalteinrichtung nach Anspruch 1, dadurch gekennzeichnet, dass die Leistungsschalter (8) zum Betätigen der Schaltkontakte Kurvenscheiben aufweisen, die über einen Getriebemotor (M) oder einen Schwingantrieb angetrieben werden.

3. Schalteinrichtung nach Anspruch 1 oder 2, dadurch gekennzeichnet, dass die Leistungsschalter (8) aus Nockenscheiben mit einer Aufteilung von bzw. 16%, 40% und 60% Einschaltdauer für den Heizwiderstand (6) bestehen.

4. Schalteinrichtung nach Anspruch 1 oder den folgenden, für mehrere je einen einzigen Heizwiderstand (6) aufweisende Kochplatten eines Elektroherdes, dadurch gekennzeichnet, dass mindestens zwei Kochplatten über gleiche Leistungsschalter (8) an Phase legbar sind.

5. Schalteinrichtung nach Anspruch 1 oder den folgenden, dadurch gekennzeichnet, dass von mindestens zwei Leistungsschaltern (8) deren Schaltnocken derart gegeneinander versetzt und überlappend angeordnet sind, dass eine der Oberlappung entsprechende prozentuelle Einschaltdauer für den Heizwiderstand (6) gegeben ist.

## Revendications

1. Dispositif de commutation pour échelonner la durée d'enclenchement du chauffage d'un appareil électrique, notamment d'une plaque chauffante d'une cuisinière électrique au moyen d'un commutateur à contacts multiples (7) réalisé sous forme d'un commutateur à sept cadences de chauffe, caractérisé en ce que l'élément de chauffage est constitué par une seule résistance chauffante (6) qui est reliée aux bornes de sortie (S6, S8) du commutateur à plusieurs contacts (7) et en ce que les bornes d'entrée (S1 à S5) du commutateur à plusieurs contacts (7) sont reliées, dans un circuit de commutation pour la pleine puissance de chauffe, directement à la tension du secteur et qu'elles sont reliées, dans les autres circuits de commutation pour un échelonnement de la durée d'enclenchement et pour des puissances de chauffe différentes, à la tension du secteur par l'intermédiaire de commutateurs de puissance cycliques (8).

2. Dispositif de commutation suivant la revendication 1, caractérisé en ce que les commutateurs de puissance (8) présentent pour la commande des contacts de commutation, des cames qui sont entraînées par un moteur-réducteur (M) ou une . commande par oscillation.

3. Dispositif de commutation suivant l'une des revendications 1 ou 2, caractérisé en ce que les commutateurs de puissance sont constitués par des cames positionnées pour obtenir pour la résistance chauffante (6) des durées d'enclenchement, par exemple de 16%, 40% et 60%.

4. Dispositif de commutation suivant l'une des revendications 1 à 3 et destiné à plusieurs plaques chauffantes d'une cuisinière électrique présentant chacune une seule résistance chauffante (6), caractérisé en ce qu'au moins deux plaques chauffantes peuvent être reliées à la phase par l'intermédiaire des mêmes commutateurs de puissance (8).

5. Dispositif de commutation suivant l'une des revendications 1 à 4, caractérisé en ce qu'au moins deux des commutateurs de puissance (8) comportent des cames qui sont décalées les unes par rapport aux autres et en se chevauchant de façon à obtenir une durée d'enclenchement pour la résistance chauffante (6) proportionnelle à l'importance du chevauchement.

## Claims

1. A switching arrangement for graduating the period of switching-on of the heating of an electrical appliance, especially of an electric cooker hotplate, with a multiple-contact switch (7) in the form of a seven-position switch, characterized in that the heating is effected by means of a single heater-resistor (6), which is connected to output terminals (S6, S8) of the multiple-contact switch (7) and that the input terminals (S1 to S5) of the multiple-contact switch (7) can be connected to the mains, directly in a circuit for full heating power and in other circuits for graduation of the switched-on period and hence for different heating powers through cyclic power switches (8).

2. A switching arrangement according to Claim 1, characterized in that for the operation of the switching contacts the power switches (8) comprise cams driven by a drive motor or an oscillating drive.

3. A switching arrangement according to Claim 1 or 2, characterized in that the power switches (8) comprise cam-wheels respectively divided up into switched-on periods of 16%, 40% and 60% for the heater resistor (6).

4. A switching arrangement according to Claim 1 or those following, for several hot plates of an electric cooker, each having a single heater resistor (6), characterized in that at least two hot plates can be connected to phase through similar power switches (8).

5. A switching arrangement according to Claim 1 or those following, characterized in that from at least two power switches (8) the switching cams of which are arranged with a suitable displacement and overlap with respect to one another, a percentage switched-on period for the heater resistor (6) corresponding to the overlap is given.
